# EUROPÄISCHE PATENTSCHRIFT

(11) **EP 1 454 862 B1**
(45) Veröffentlichungstag und Bekanntmachung des Hinweises auf die Patenterteilung: **12.10.2005**
(21) Anmeldenummer: 03003023.3
(22) Anmeldetag: 12.02.2003
(51) Int. Cl.: B65H 29/26

(54) **Vorrichtung zum Stapeln von Schlauchabschnitten für die Herstellung von Säcken**
Device for stacking tube segments for the production of bags
Dispositif pour empiler des segments tubulaires pour la fabrication de sacs

(43) Veröffentlichungstag der Anmeldung: 08.09.2004
(73) Patentinhaber: Newlong Industrial Co., Ltd., Tokyo 125-0063 (JP)
(72) Erfinder: Kolbe, Wilfried, Dr., 21483 Gülzow (DE); Hindemith, Reinhold, 77833 Ottersweier (DE); Brusdeilins, Wolfgang, 33659 Bielefeld (DE); Kückelmann, Andreas, 49479 Ibbenbüren (DE)
(74) Vertreter: Kirschner, Klaus Dieter

(56) Entgegenhaltungen:
- DE-C- 671 345
- FR-A- 2 252 971
- GB-A- 1 075 637
- US-A- 2 065 300

## Beschreibung

Die Erfindung betrifft eine Vorrichtung zum Stapeln von Schlauchabschnitten für die Herstellung von Säcken, mit einer Transporteinrichtung, die die Schlauchabschnitte zu einer Stapelstation zuführt. Eine solche Vorrichtung ist zum Beispiel in der GB-A- 1,075,637 offenbart worden.

Bei der Herstellung von Säcken aus Papier oder Folie wird häufig zunächst ein endloser Schlauch hergestellt, der dann in einzelne, jeweils einen Sack bildende Schlauchabschnitte aufgeteilt wird. Die einzelnen Schlauchabschnitte, die mit einer Transporteinrichtung kontinuierlich und aufeinanderfolgend transportiert werden, werden dann häufig zunächst in einem Stapel gesammelt, und erst in einem späteren Arbeitsgang werden dann die Enden der Schlauchabschnitte geschlossen und ggf. die Säcke mit Inhalt gefüllt.

Für bestimmte Anwendungen werden Säcke benötigt, die mehrlagige Wände haben, beispielsweise eine Wand mit einer Lage aus Papier und mindestens einer luftundurchlässigen Folienlage. Ein Anwendungsbeispiel für solche Säcke sind aufblasbare Säcke, die beim Transport von Frachtgütern als Stützkissen eingesetzt werden.

Insbesondere bei mehrlagigen Säcken mit relativ großer Länge erweist es sich oft als schwierig, die Schlauchabschnitte sauber übereinanderzustapeln. Wenn bei dem Stapelvorgang ein frisch zugeführter Schlauchabschnitt über den obersten bereits auf dem Stapel liegenden Schlauchabschnitt geschoben oder gezogen wird, können die einzelnen Materiallagen leicht gegeneinander verrutschen und/oder Falten bilden, so daß ein sauberes Stapeln und eine einwandfreie Weiterverarbeitung nicht möglich ist.

Aufgabe der Erfindung ist es, eine Vorrichtung zu schaffen, die insbesondere auch bei Schlauchabschnitten aus biegeschlaffem oder mehrlagigem Material eine saubere Stapelung ermöglicht.

Diese Aufgabe wird erfindungsgemäß dadurch gelöst, daß die Transporteinrichtung einen Obertransport und einen Untertransport aufweist und daß der Untertransport im Bereich der Stapelstation durch zwei endlose Transportgurte gebildet wird, die oberhalb der Stapelstation außerhalb der seitlichen Ränder der Schlauchabschnitte umlaufen und durch mindestens zwei in gleichmäßigen Abständen angeordnete Querträger verbunden sind, deren Abstände den Abständen der vorauslaufenden Kanten der nacheinander zugeführten Schlauchabschnitte entsprechen.

Mit Hilfe der Transporteinrichtung werden die Schlauchabschnitte oberhalb des zu bildenden Stapels zugeführt. Dabei wird jeweils die vorauslaufende Kante eines Schlauchabschnitts klemmend zwischen dem Obertransport und einem der Querträger des Untertransports gehalten. Wenn die Stapelposition erreicht ist, erreicht der Querträger des Untertransports die Umlenkrolle, an der die Transportgurte umgelenkt werden, und folglich wird die Klemmung der vorauslaufenden Kante zwischen Obertransport und Untertransport aufgehoben, so daß der Schlauchabschnitt auf den Stapel fallengelassen wird. Während der nächste Schlauchabschnitt mit dem nachfolgenden Querträger zugeführt wird, läuft der umgelenkte Querträger am unteren Trumm der Transportgurte zurück. Er bewegt sich dabei auf einer Bahn, die ebenfalls noch oberhalb des zu bildenden Stapels liegt. Der nachschleppende hintere Teil des neu zugeführten Schlauchabschnittes, der nur an der vorderen Kante klemmend gehalten wird, wird daher durch den zurücklaufenden Querträger von der Oberseite des Stapels ferngehalten, so daß er nicht über den Stapel streicht und folglich die dort vorhandenen Schlauchabschnitte nicht verschieben kann. Erst wenn auch der neu zugeführte Schlauchabschnitt fallengelassen wird, hat sich der untere Querträger so weit zurückbewegt, daß er die nachlaufende Kante dieses Schlauchabschnitts freigibt.

Gegenstand der Erfindung ist auch ein Verfahren zum Stapeln von Schlauchabschnitten, insbesondere aus mehrlagigem Material, für die Herstellung von Säkken, bei dem ein Schlauchabschnitt mit seiner vorauslaufenden Kante klemmend zwischen einem Querträger eines Untertransports und einem Obertransport gehalten und in eine Position oberhalb der Stapelstation zugeführt wird, während ein anderer Querträger des Untertransports, der oberhalb der Stapelstation zum stromaufwärtigen Ende der Transporteinrichtung zurückläuft, den nachschleppenden rückwärtigen Teil des Schlauchabschnittes vom Stapel fernhält, bis die vorauslaufende Kante von dem ersten Querträger freigegeben wird und der Schlauchabschnitt auf den Stapel fällt.

Vorteilhafte Ausgestaltungen der Erfindung ergeben sich aus den Unteransprüchen.

Bevorzugt hat der Untertransport genau zwei Querträger, die diametral zueinander an den Transportgurten angeordnet sind.

Vorzugsweise reicht der Untertransport am stromabwärtigen Ende der Transporteinrichtung etwas über den Obertransport hinaus, so daß der freigegebene Schlauchabschnitt ungehindert auf den Stapel fallen kann.

Der freigegebene Schlauchabschnitt kann durch eine oder mehrere Blattfedern, die stationär im Obertransport angeordnet sind, in Richtung auf den Stapel niedergedrückt werden, so daß das Ablegen des Schlauchabschnitts auf dem Stapel beschleunigt wird.

Die bündige Ablage der Schlauchabschnitte auf dem Stapel kann durch am Stapeltisch angeordnete Anschläge unterstützt werden. Vorzugsweise wird der Stapeltisch durch einen Förderer gebildet, mit dem der Stapel abtransportiert werden kann, sobald die gewünschte Stapelhöhe erreicht ist.

Die oberhalb der Stapelstation angeordnete Transporteinrichtung ist vorzugsweise einer Trenneinrichtung nachgeschaltet, in der der endlose Schlauch in einzelne Schlauchabschnitte aufgeteilt wird. Die Transportgeschwindigkeit der Transporteinrichtung oberhalb der Ablagestation ist vorzugsweise größer als die Transportgeschwindigkeit, mit der der Schlauch der Trenneinrichtung zugeführt wird. Da somit die Schlauchabschnitte beim Eintritt in die Stapelvorrichtung beschleunigt werden, entstehen zwischen den aufeinanderfolgend zugeführten Schlauchabschnitten Zwischenräume, die genügend Zeit für die Ablage der Schlauchabschnitte auf dem Stapel schaffen.

Der Untertransport muß so mit der Zufuhr der Schlauchabschnitte synchronisiert sein, daß jeder Querträger zeitgleich mit der vorauslaufenden Kante eines zugeführten Schlauchabschnitts am stromaufwärtigen Ende der Transporteinrichtung eintrifft. Da die aufgrund der Beschleunigung zwischen den einzelnen Schlauchabschnitten entstehenden Zwischenräume von der Differenz der Transportgeschwindigkeit abhängig sind, lassen sich die Abstände zwischen den vorauslaufenden Kanten der aufeinanderfolgenden Schlauchabschnitte an den festen Abstand der Querträger des Untertransportes anpassen.

Insbesondere bei mehrlagigen Schlauchabschnitten ist die Trenneinrichtung vorzugsweise als Abreißkopf ausgebildet, mit der die einzelnen Materiallagen des Schlauches an vorab gebildeten Perforationsstellen abgerissen werden. Durch die Beschleunigung der Schlauchabschnitte beim Eintritt in die Transporteinrichtung der Stapelvorrichtung kann dann zugleich die zum Abreißen der Schlauchabschnitte benötigte Zugspannung erzeugt werden.

Vorzugsweise hat die Transporteinrichtung der Stapelvorrichtung am stromaufwärtigen Ende einen Einlaufabschnitt, in dem sich der vertikale Abstand zwischen dem Obertransport und dem Untertransport verengt, bis schließlich die vorauslaufende Kante des Schlauchabschnittes geklemmt wird. Die Klemmstelle wird vorzugsweise durch eine Klemmwalze definiert, die in Längsrichtung verstellbar ist, so daß eine Anpassung an unterschiedliche Längen der Schlauchabschnitte ermöglicht wird.

Im folgenden wird ein Ausführungsbeispiel der Erfindung anhand der Zeichnung näher erläutert.

Es zeigen:
- Fig. 1: eine schematische Seitenansicht einer Stapelvorrichtung;
- Fig. 2: die Vorrichtung nach Figur 1 in der Draufsicht; und
- Fig, 3 und 4: Seitenansichten der Vorrichtung analog zu Figur 1, jedoch für unterschiedliche Phasen des Stapelvorgangs.

Die in Figur 1 gezeigte Stapelvorrichtung weist eine Stapelstation 10 auf, oberhalb derer eine Transporteinrichtung 12 mit einem Obertransport 14 und einem Untertransport 16 angeordnet ist.

Ein endloser, mehrlagiger Schlauch 18 wird von rechts in Figur 1 mit Hilfe oberer und unterer Transportbänder 20, 22 zugeführt. Die Wände des Schlauches 18 bestehen aus mehreren Materiallagen, die vorab, vorzugsweise an in Längsrichtung etwas gegeneinander versetzten Positionen perforiert worden sind.

Hinter den Transportbändern 20, 22 tritt der Schlauch 18 in einen Abreißkopf 24 ein, der ebenfalls durch obere und untere Transportbänder 26, 28 gebildet wird. Die Transportgeschwindigkeit des Abreißkopfes 24 ist zumindest phasenweise größer als die Transportgeschwindigkeit der Transportbänder 20, 22, so daß in dem Schlauch 18 eine Zugspannung erzeugt wird. Wenn die erwähnte Perforationsstelle den Zwischenraum zwischen dem stromabwärtigen Ende der Transportbänder 20, 22 und dem stromaufwärtigen Ende des Abreißkopfes 24 erreicht, führt diese Zugspannung dazu, daß ein Schlauchabschnitt 30 von dem endlosen Schlauch 18 abgerissen wird.

Die vorauslaufende Kante des Schlauchabschnittes 30 ist in diesem Augenblick bereits in einen Einlaufabschnitt 32 der Transporteinrichtung 12 eingetreten. Der Einlaufabschnitt wird durch mehrere parallele obere und untere Transportbänder 34. 36 gebildet, deren Transportgeschwindigkeit mit der des Abreißkopfes 24 übereinstimmt. Der vertikale Abstand zwischen den oberen Transportbändern 34 und den unteren Transportbändern 36 nimmt in Transportrichtung allmählich ab, so daß ein sicheres Einführen der vorauslaufenden Kante des Schlauchabschnitts 30 ermöglicht wird. Eine Klemmwalze 38 lenkt den unteren Trumm der oberen Transportbänder 34 etwas nach unten ab, so daß die vorauslaufende Kante des Schlauchabschnitts 30 etwa in dem Augenblick klemmend erfaßt wird, in dem die nachlaufende Kante vom Endlosschlauch abgerissen wird. Die Klemmwalze 38 ist zur Anpassung an die Länge der Schlauchabschnitte 30 längenverstellbar.

Die durch den Einlaufabschnitt 32 gebildete Transportbahn ist leicht aufwärts geneigt, so daß die Schlauchabschnitte beim Weitertransport eine gewisse Höhe oberhalb der Stapelstation 10 erreichen. In dem Bereich oberhalb der Stapelstation wird der Obertransport 14 durch mehrere parallele, waagerecht verlaufende Transportbänder 14 gebildet, die mit den Transportbändern 34 eine Umlenkwalze 42 gemeinsam haben. Der Untertransport 16 wird hier durch zwei Transportgurte 44 gebildet, die über zwei Umlenkwalzen 46 laufen und die, wie deutlicher in Figur 2 zu erkennen ist, außerhalb der seitlichen Ränder der Schlauchabschnitte 30 liegen. Die Transportgurte 44 sind lediglich an zwei Stellen durch Querträger 48, 50 verbunden und sind durch formschlüssige Antriebe (z. B. Zahnriemen) synchronisiert. Die Querträger 48, 50 sind an den Transportgurten 44 in diametral gegenüberliegenden Positionen angeordnet, so daß sie auf beiden Wegen längs der Transportgurte 44 gleiche Abstände zueinander aufweisen und somit jeweils gleichzeitig die Umlenkwalzen 46 erreichen. In dem in Figur 1 gezeigten Zustand wird die vorauslaufende Kante eines Schlauchabschnittes 30 klemmend durch die Transportbänder 40 des Obertransportes und durch den Querträger 48 gehalten. Das nachschleppende rückwärtige Ende dieses Schlauchabschnittes 30 liegt auf dem anderen Querträger 50 auf, der am unteren Trumm der Transportgurte 44 zur stromaufwärtigen Umlenkwalze 46 zurückläuft. Auf diese Weise wird der Schlauchabschnitt 30 von einem bereits gebildeten Stapel 52 von Schlauchabschnitten ferngehalten, der in der Stapelstation 10 auf einem als Förderer ausgebildeten Stapeltisch 54 liegt.

In Figur 2 ist die Stapelvorrichtung in der Draufsicht gezeigt. Aus Gründen der Übersichtlichkeit sind auf der Zufuhrseite nur die oberen Transportbänder 20, 36 und 34 mit ihren jeweiligen Umlenkwalzen dargestellt. Im stromabwärtigen Bereich sind jedoch auch die Transportgurte 44 des Untertransportes eingezeichnet. Man erkennt, daß der Abstand zwischen diesen Transportgurten 44 größer ist als die Breite des zugeführten Schlauchabschnittes 30, so daß der Schlauchabschnitt, wenn er freigegeben wird, zwischen diesen Transportgurten 44 hindurchfallen und auf den Stapel 52 gelangen kann. Die Ablage des Schlauchabschnittes 30 auf dem Stapel 52 wird durch Blattfedern 56 unterstützt, die sich in Längsrichtung zwischen den Transportgurten 40 des Obertransportes erstrecken und so an einem stationären Träger 58 befestigt sind, daß sie mit ihren freien Enden im Bereich der vorauslaufenden Kante auf den Schlauchabschnitt 30 drücken.

Figur 3 zeigt die Stapelvorrichtung in einem Zustand, der zeitlich etwas später liegt als der in Figur 1 gezeigte Zustand. Der obere Querträger 48 hat hier gerade das stromabwärtige Ende des Obertransportes 14 passiert, so daß der Schlauchabschnitt 30 unterstützt durch die Wirkung der Blattfedern 56 auf den Stapel 52 fällt. Der Schlauchabschnitt hat noch eine gewisse Geschwindigkeitskomponente in Bewegungsrichtung, die jedoch bei der bevorzugten Transportgeschwindigkeit der Transporteinrichtung 12 (vorzugsweise kleiner als 60 m pro Minute) nur gering ist, so daß der Schlauchabschnitt paßgenau auf dem Stapel 52 zu liegen kommt. Erforderlichenfalls wird die Ausrichtung auf dem Stapel durch einen Anschlag 60 unterstützt, der fest auf dem Stapeltisch 54 angebracht ist.

Die rückwärtige Kante des Schlauchabschnittes 30 passiert in Figur 3 gerade den unteren Querträger 50 und wird somit ebenfalls auf den Stapel 52 fallengelassen.

Figur 4 zeigt den Zustand zu einem noch späteren Zeitpunkt. Der Querträger 48 ist hier gerade an der Umlenkwalze 46 umgelenkt worden und läuft nun auf der Unterseite des Untertransportes zurück. Gleichzeitig hat der andere Querträger 50 die entsprechende Position auf der Oberseite des Untertransportes erreicht, wo er nun zusammen mit den Transportbändern 40 des Obertransportes die vorauslaufende Kante des nächsten Schlauchabschnittes 30 erfaßt, der zeitgerecht vom Einlaufabschnitt 32 zugeführt wird. Dieser Schlauchabschnitt wird nun weiter nach vom gezogen. Wenn seine nachlaufende Kante die hintere Umlenkwalze 46 des Untertransportes passiert hat und herabfällt, wird sie durch den zurücklaufenden Querträger 48 aufgefangen, so daß sie nicht mit dem Stapel 52 in Berührung kommt. Schließlich wird wieder der in Figur 1 gezeigte Zustand erreicht, so daß ein neuer Zyklus beginnen kann.

Wenn der Stapel 52 die gewünschte Höhe erreicht hat, wird das den Stapeltisch 54 bildende Förderband angetrieben, so daß der Stapel abtransportiert wird und in der Stapelstation 10 ein neuer Stapel gebildet werden kann.

Bei der beschriebenen Stapelvorrichtung kann die Länge der Schlauchabschnitte 30 innerhalb gewisser Grenzen variieren, da der Abstand zwischen den Querträgern 48 und 50 nicht mit der genauen Länge der Schlauchabschnitte sondern vielmehr mit den Abständen zwischen den vorauslaufenden Kanten der aufeinanderfolgenden Schlauchabschnitte übereinstimmen muß. Kürzere Längen der Schlauchabschnitte können somit durch entsprechend größere Zwischenräume ausgeglichen werden.

In einer modifizierten Ausführungsform kann der Untertransport 16 auch mehr als zwei gleichmäßig auf der Länge der Transportgurte 44 verteilte Querträger aufweisen. In diesem Fall werden die Schlauchabschnitte 30 über eine größere Länge transportiert, bevor sie auf dem Stapel abgelegt werden. Die Querträger 48, 50 können dann lösbar an den Transportgurten 44 befestigt sein, so daß sich ihre Anzahl variieren läßt.

Da mit der beschriebenen Vorrichtung zumindest weitgehend vermieden wirdwird, daß ein neu auf den Stapel zugeführter Schlauchabschnitt über die Oberfläche des bereits gebildeten Stapels schleppt, wird insbesondere bei empfindlichen mehrlagigen Schlauchabschnttten ein sauberes Stapeln ermöglicht.

## Patentansprüche

1. Vorrichtung zum Stapeln von Schlauchabschnitten (30) für die Herstellung von Säcken, mit einer Transporteinrichtung (12), die die Schlauchabschnitte zu einer Stapelstation (10) zuführt, **dadurch gekennzeichnet, daß** die Transporteinrichtung (12) einen Obertransport (14) und einen Untertransport (16) aufweist und daß der Untertransport (16) im Bereich der Stapelstation (10) durch zwei endlose Transportgurte (44) gebildet wird, die oberhalb der Stapelstation außerhalb der seitlichen Ränder der Schlauchabschnitte (30) umlaufen und durch mindestens zwei in gleichmäßigen Abständen angeordnete Querträger (48, 50) verbunden sind, deren Abstände den Abständen der vorauslaufenden Kanten der nacheinander zugeführten Schlauchabschnitte (30) entsprechen.

2. Vorrichtung nach Anspruch 1, **dadurch gekennzeichnet, daß** die stromabwärtigen Enden des Untertransportes (16) und des Obertransportes (14) in Längsrichtung gegeneinander versetzt sind.

3. Vorrichtung nach Anspruch 1 oder 2, **dadurch gekennzeichnet, daß** im Obertransport (14) mindestens eine Blattfeder (56) angeordnet ist, die die zugeführten Schlauchabschnitte (30) nach unten in Richtung auf die Stapelstation drückt.

4. Vorrichtung nach einem der vorstehenden Ansprüche, **dadurch gekennzeichnet, daß** die Transporteinrichtung (12) einen Einlaufabschnitt (32) aufweist, in dem sich der vertikale Abstand zwischen oberen und unteren Transportbändern (34, 36) in Transportrichtung allmählich verringert.

5. Vorrichtung nach Anspruch 4, **dadurch gekennzeichnet, daß** in dem Einlaufabschnitt eine längsverstellbare Klemmwalze (38) angeordnet ist, die die oberen Transportbänder (34) gegen die unteren Transportbänder (36) auslenkt, um die vorauslaufende Kante eines zugeführten Schlauchabschnittes (30) zu erfassen.

6. Transporteinrichtung nach einem der vorstehenden Ansprüche, **dadurch gekennzeichnet, daß** stromaufwärts der Transporteinrichtung (12) eine Trenneinrichtung (24) angeordnet ist, mit der ein endloser Schlauch (18) in die Schlauchabschnitte (30) aufgeteilt wird.

7. Vorrichtung nach Anspruch 6, **dadurch gekennzeichnet, daß** die Trenneinrichtung (24) einen Abreißkopf aufweist, der die Schlauchabschnitte (30) an vorperforierten Stellen vom endlosen Schlauch (18) abreißt.

8. Vorrichtung nach Anspruch 6 oder 7, **dadurch gekennzeichnet, daß** die Transportgeschwindigkeit der Transporteinrichtung (12) größer ist als die Geschwindigkeit, mit der der Schlauch (18) stromaufwärts der Trenneinrichtung (24) zugeführt wird.

9. Verfahren zum Stapeln von Schlauchabschnitten (30), insbesondere aus mehrlagigem Material, für die Herstellung von Säcken, bei dem ein Schlauchabschnitt (30) in einer Transporteinrichtung (12) mit seiner vorauslaufenden Kante klemmend zwischen einem Querträger (48) eines Untertransportes (16) und einem Obertransport (14) gehalten und in eine Position oberhalb einer Stapelstation (10) zugeführt wird, während ein anderer Querträger (50) des Untertransportes (16), der oberhalb der Stapelstation (10) zum stromaufwärtigen Ende der Transporteinrichtung zurückläuft, den nachschleppenden rückwärtigen Teil des Schlauchabschnittes (30) vom Stapel (52) fernhält, bis die vorauslaufende Kante von dem ersten Querträger (48) freigegeben wird und der Schlauchabschnitt auf den Stapel fällt.

## Claims

1. Device for stacking tube sections (30) for the production of bags, having a conveyer device (12) which feeds the tube sections to a stacking station (10), **characterized in that** the conveyer device (12) comprises an upper conveyer (14) and a lower conveyer (16), and that the lower conveyer (16) is formed, in the area of the stacking station (10), by two endless conveyer belts (44) running above the stacking station outside of the lateral edges of the tube sections (30) and which are connected by at least two cross bars (48, 50) arranged in equal distances, the distances of which correspond to the distances of the upstream edges of the tube sections (30) supplied one after another.

2. Device according to claim 1, **characterized in that** the downstream ends of the lower conveyer (16) and of the upper conveyer (14) are displaced with each other in longitudinal direction.

3. Device according to claim 1 or 2, **characterized in that** at least a leaf spring (56) urging the supplied tube sections (30) downwards in direction of the stacking station, is arranged in the upper conveyer (14).

4. Device according to any of the preceding claims, **characterized in that** the conveyer device (14) comprises an input section (32) within which the vertical distance between the upper and the lower conveyer belts (34, 36) in the transport device is gradually shortened.

5. Device according to claim 4, **characterized in that**, in the input section, a longitudinally adjustable clamping roller (38) is arranged which deviates the upper conveyer belts (34) against the lower conveyer belts (36) in order to grip the upstream edge of the tube sections (30) supplied.

6. Transport device according to any of the preceding claims, **characterized in that**, upstream of the transport device (12), a separating device (24) is arranged with which the endless tube (18) is divided up into the tube sections (30).

7. Device according to claim 6, **characterized in that** the separating device (24) comprises a tear-off head which tears off the tube sections (30) at pre-perforated locations of the endless tube (18).

8. Device according to claim 6 or 7, **characterized in that**, the transport speed of the transport device (12) is greater than the speed with which the tube (18) is supplied upstream of the separating device (24).

9. Method for stacking tube sections (30), in particular out of multilayered material, for the production of bags, in which a tube section (30) is held in a transport device (12) with its upstream edge in a clamping fashion between a cross bar (48) of a lower conveyer (16) and an upper conveyer (14) and is fed into a position above a stacking station (10), whereas another cross bar (50) of the lower conveyer (16) which extends back to the upstream end of the transport device above the stacking station (10), keeps away the downstream, backside part of the tube section (30) from the stack (52) until the upstream edge is released from the first cross bar (48) and the tube section falls onto the stack.

## Revendications

1. Dispositif pour empiler des segments tubulaires (30) pour la fabrication des sacs, avec un dispositif de transport (12), qui transporte les segments tubulaires vers une station d'empilage (10), **caractérisé en ce que**, le dispositif de transport (12) présente un système de transport supérieur (14) et un système de transport inférieur (16) et que le système de transport inférieur (16), dans la zone de la station d'empilage (10), est formé par l'intermédiaire de deux ceintures sans fin de transport (44) qui meuvent au-dessus de la station d'empilage à l'extérieur des bords latéraux du segment tubulaire (30), et qui sont couplées par au moins deux supports transversaux (40, 50) disposés à distances égales, dont les distances correspondent avec les distances des chants de devant des segments tubulaires (30) transportés consécutivement.

2. Dispositif selon la revendication 1, **caractérisé en ce que**, les bouts du côté de sortie du système de transport inférieur (16) et du système de transport supérieur (14) sont décalés entre eux dans la direction longitudinale.

3. Dispositif selon la revendication 1 ou 2, **caractérisé en ce que**, dans le système de transport supérieur (14) est disposé au moins un ressort lamellaire (56) qui presse en bas, dans la direction vers la station d'empilage, les segments tubulaires (30) transportés.

4. Dispositif selon l'une des revendications antérieures, **caractérisé en ce que**, le dispositif de transport (12) présente un segment d'entrée (32), où la distance verticale d'entre les bandes transporteuses supérieure et inférieure (34, 36) se réduit graduellement dans la direction de transport.

5. Dispositif selon la revendication 4, **caractérisé en ce que**, dans le segment d'entrée est disposé un cylindre de serrage (38) qui pousse les bandes transporteuses supérieures (34) vers les bandes transporteuses inférieures (36), pour fixer le chant de devant d'un segment tubulaire (30) transporté.

6. Dispositif selon l'une des revendications antérieures, **caractérisé en ce qu'**, avant le dispositif de transport (12) est disposé un dispositif de séparation (24).avec lequel un tuyau (18) continu est fragmenté en segments tubulaires (30).

7. Dispositif selon la revendication 6, **caractérisé en ce que**, le dispositif de séparation (24) présente une tête de rupture qui détache les segments tubulaires (30) du tuyau (18) continu, en lieux pré-perforés.

8. Dispositif selon la revendication 6 ou 7, **caractérisé en ce que**, la vitesse de transport du dispositif de transport (12) est plus haute que la vitesse avec laquelle le tuyau (18) est transporté en amont du dispositif de séparation (24).

9. Procédé pour empiler des segments tubulaires (30), spécialement de matériau stratifié, pour la fabrication des sacs, où, dans un dispositif de transport (12), un segment tubulaire (30) est serré avec son chant de devant entre un support transversal (48) d'un système de transport inférieur (16) et un système de transport supérieur (14) et est transporté dans une position au-dessus d'une station d'empilage (10), pendant qu'un autre support transversal (50) d'un système de transport inférieur (16) qui au-dessus de la station d'empilage (10) se meut en arrière vers le bout d'entrée du dispositif de transport, maintient à distance à l'égard de la pile (52) le côté d'arrière tracté du segment tubulaire (30) jusqu'à ce que le chant de devant soit délivré par le premier support transversal (48) et le segment tubulaire tombe sur la pile.
